# EUROPÄISCHE PATENTSCHRIFT

(11) **EP 3 018 275 B1**
(45) Veröffentlichungstag und Bekanntmachung des Hinweises auf die Patenterteilung: **12.12.2018**
(21) Anmeldenummer: 15190598.1
(22) Anmeldetag: 20.10.2015
(51) Int. Cl.: E05D 15/56

(54) **LAUFWAGENANORDNUNG EINES BESCHLAGES FÜR HEBE-SCHIEBE-TÜREN ODER -FENSTER**
CARRIAGE ASSEMBLY OF A FITTING FOR LIFTING AND SLIDING DOORS OR WINDOWS
SYSTÈME DE CHARIOT D'UNE FERRURE DE PORTES OU DE FENÊTRES À GUILLOTINE OU COULISSANTES

(30) Priorität: 10.11.2014 DE 102014222892
(43) Veröffentlichungstag der Anmeldung: 11.05.2016
(73) Patentinhaber: Aug. Winkhaus GmbH & Co. KG, 48291 Telgte (DE)
(72) Erfinder: Hakenes, Andreas, 48161 Münster (DE); Oeltjebruns, Henning, 48161 Münster (DE)

(56) Entgegenhaltungen:
- EP-A1- 2 169 167
- EP-A2- 1 298 271
- DE-U1- 20 012 165

## Beschreibung

Die Erfindung betrifft eine Laufwagenanordnung eines Beschlages für Hebe-Schiebe-Türen oder -Fenster, mit mindestens zwei Laufwagen, die jeweils mindestens ein Lager zur Befestigung an einem Flügel der Tür oder des Fensters sowie wenigstens ein Tragelement mit Rollen für eine Laufschiene aufweisen, welches mit dem Lager über Hebemittel verbunden ist, die bei einer Verschiebung des Tragelementes in Laufwagenlängsrichtung durch ein Betätigungselement ein Anheben des Lagers relativ zum Tragelement in einer Richtung senkrecht zur Laufwagenlängsrichtung bewirken, und mit wenigstens einer die Tragelemente der wenigstens zwei Laufwagen miteinander verbindenden Koppelstange sowie an zumindest einem Ende jedes Tragelementes in Längsrichtung ausgerichtete Aufnahmen zum Einführen der Koppelstange.

Derartige Laufwagenanordnungen sind aus der EP 1 298 272 B1 bekannt. Hierbei ist die Koppelstange im Querschnitt kreisrund ausgeführt. Die Koppelstange wird in Längserstreckung der Tragelemente ausgerichtet und in Aufnahmen in den Tragelementen mit gleichem oder annähernd gleichem Querschnitt eingeführt. Die Tragelemente weisen senkrecht zur Aufnahmelängserstreckung angeordnete Gewindelöcher auf, um die runde Koppelstange in der Aufnahme jeweils durch eine Schraube kraftschlüssig zu fixieren.

Da an der Laufwagenanordnung durch Fehlbedienung, Verschleiß oder Ähnlichem auch in der Längserstreckung der

Koppelstange mit hohen Kräften zu rechnen ist, ist diese Fixierung der Koppelstange in den Tragelementen häufig nicht ausreichend. Außerdem reicht hierbei schon ein leichtes Lösen der Schraube, um die Funktion der Laufwagenanordnung stark zu beeinträchtigen. Dies kann zu Schäden am gesamten Beschlag der Hebe-Schiebe-Türen oder -Fenster führen.

EP 1 298 271 A2 offenbart eine Laufwagenanordnung nach dem Oberbegriff des Anspruchs 1. Die Aufgabe besteht darin, die Kopplung der Tragelemente der Laufwagen mit der Koppelstange soweit zu verbessern, dass auf einfache Weise eine sichere Verbindung der beiden Bauteile hergestellt wird, die hohe Kräfte übertragen kann.

Diese Aufgabe wird durch die Erfindung des Anspruchs 1 gelöst, wobei die Koppelstange und das Tragelement durch Formschlusselemente miteinander koppelbar sind, wobei die Einführung der Koppelstange in eine erste Bewegungsrichtung in Längsrichtung des Tragelementes erfolgt und die Aufnahme in dem Tragelement im Querschnitt umfänglich geschlossen ist und in Richtung senkrecht zu der Formschlussfläche des Formschlusselementes eine um die Höhe des Formschlusselementes größere Höhe (H₁) aufweist als die entsprechende Höhe (H₂) der Koppelstange bei der Bewegung in der ersten Bewegungsrichtung in die Aufnahme, wobei die Formschlusselemente aus zumindest an den Enden einer Längsfläche der Koppelstange eingearbeiteten zumindest eine Querverzahnung und eine aufnahmeseitige Gegenverzahnung bestehen und die Formschlusselemente an der Längsfläche der Koppelstange und in der Aufnahme des Tragelementes korrespondierend angeordnet sind und das Formschlusselement die Koppelstange in der Aufnahme durch eine zweite Bewegungsrichtung der Koppelstange in das aufnahmeseitige Formschlusselement eindringen kann und eine Koppelposition einnimmt, wobei das koppelstangenseitige Formschlusselement durch ein Fixierelement in dem aufnahmeseitigen Formschlusselement gehalten wird.

Von Hebe-Schiebe-Türen und -Fenstern und damit auch von dem Beschlag wird eine sehr lange Standzeit erwartet. Dem Gegenüber weisen die Flügel ein sehr hohes Eigengewicht auf. Da die Laufwagen in einer montierten Hebe-Schiebe-Tür oder eines -Fensters nicht ohne weiteres zugänglich sind, ist eine Reparatur sehr aufwendig. Der durch die Formschlusselemente hergestellte Formschluss zwischen dem Tragelement und der Koppelstange ist daher wesentlich sicherer als die kraftschlüssige Fixierung durch eine Schraube und überträgt problemlos auch unter den widrigsten Bedingungen dauerhaft sehr hohe Zug- und Druckkräfte. Selbst bei einem Spiel zwischen den beiden Bauteilen, z.B. durch dauernde Erschütterungen, hervorgerufen durch die Bewegungen des Flügels der Hebe-Schiebe-Tür oder des -Fensters, sorgen die Formschlusselemente weiterhin für eine sichere Funktion. Die Anordnung der Formschlusselemente an einer Längsfläche der Koppelstange und der Aufnahme des Tragelementes führt zu einer einfachen Herstellung. Durch das Bewegen der Koppelstange in der Aufnahme in der zweiten Bewegungsrichtung wird die Formschlussverbindung besonders einfach hergestellt.

Durch die Querverzahnung können besonders hohe Kräfte in Längsrichtung formschlüssig übertragen werden und bei mehreren Zähnen ist ein Längenausgleich durch einen Zahnversatz zwischen der Koppelstange und der Aufnahme möglich. Dies führt zu einer einfachen und flexiblen Montage. Die Längskanten der Längsfläche begrenzen die Querverzahnung. Die Querverzahnung ist in die Koppelstange eingearbeitet. Dies ermöglicht eine einfache Herstellung der Querverzahnung an der Koppelstange. Aufwendige Materialverschiebungen über den Querschnittsumfang der Koppelstange hinaus oder ein zusätzliches Bauteil für die Querverzahnung sind nicht erforderlich.

Durch die größere Höhe H₁ der Aufnahme kann die Koppelstange in der ersten Bewegungsrichtung in Längsrichtung des Tragelementes entlang des aufnahmeseitigen Formschlusselementes eingeführt werden. Durch die zweite Bewegungsrichtung der Koppelstange in der Aufnahme werden die Formschlusselemente ineinander gefügt. Bei dieser Ausgestaltung ist es nicht nötig, das Tragelement in dem Bereich der Aufnahme für die Montage der Koppelstange z.B. durch eine Abdeckung mehrteilig auszuführen, da die Koppelstange trotz der Formschlusselemente in die im Querschnitt umfänglich geschlossene Aufnahme eingeführt werden kann. Die Aufnahme kann durch die geschlossene Form kostengünstig ausgeführt werden, sehr hohe Kräfte übertragen und schützt die Formschlussflächen zuverlässig.

Das Fixierelement sichert nur die Koppelposition der Formschlusselemente. Die von der Koppelstange auf die Tragelemente zu übertragenden Zug- und Druckkräfte werden von den Formschlusselementen aufgenommen. Daher muss das Fixierelement nicht besonders stabil ausgeführt werden.

Eine Variante der Laufwagenanordnung sieht vor, dass die zweite Bewegungsrichtung der Koppelstange eine Bewegung in der Aufnahme senkrecht zur ersten Bewegungsrichtung in Richtung zum aufnahmeseitigen Formschlusselement ist. Hierbei kommen die Formschlusselemente durch Verschieben der Koppelstange in Eingriff. Die Abdeckung führt dabei die Koppelstange durch ihre im Querschnitt umfänglich geschlossene Form. Dies ermöglicht ein einfaches und sicheres Fügen der Formschlusselemente.

Eine weitere Variante der Laufwagenanordnung sieht vor, dass die zweite Bewegungsrichtung der Koppelstange eine Drehbewegung in der Aufnahme um etwa 90° ist.

Die Koppelstange wird hierbei um ihre Längsachse gedreht und nicht weiter anderweitig verlagert. Das koppelstangenseitige Formschlusselement wird bei der Drehung in das aufnahmeseitige Formschlusselement eingeführt. Dies hat den Vorteil, dass ein Fixierelement nicht erforderlich ist. Allein die Reibkräfte können dann die Koppelstange bei entsprechender Ausgestaltung in der Koppelposition halten. Diese Variante ermöglicht ebenfalls ein einfaches Fügen der Formschlusselemente und ein zusätzliches Bauteil zur Fixierung der Koppelposition kann entfallen.

Eine weitere erfindungsgemäße Ausgestaltung sieht vor, dass das Fixierelement an dem Tragelement entgegen der Seite des Formschlusselementes der Aufnahme angeordnet ist und sich in die Aufnahme hinein bewegen kann.

Das Fixierelement ist dabei so ausgelegt, dass es ein Verschieben der Koppelstange entgegen der zweiten Bewegungsrichtung verhindert, indem es in den freien Spalt in der Aufnahme eindringt, der durch das Bewegen der Koppelstange in der zweiten Bewegungsrichtung entstanden ist und dadurch die Koppelstange sicher in der Koppelposition hält.

Die Fixierung der Koppelstange in der Koppelposition kann besonders einfach ausgeführt werden, wenn das Fixierelement durch einen Bolzen gebildet wird, der zumindest eine senkrecht von der Achsrichtung abstehende Haltenase aufweist und in Richtung zur Aufnahme längsverschieblich angeordnet ist, wobei die Haltenase zur Sicherung der Koppelstange in der Koppelposition in tragelementseitige Bolzenausnehmungen eingedreht werden kann.

Hierbei ist kein Gewinde erforderlich und die Koppelposition der Koppelstange wird in ausreichender Weise gesichert. Da nur eine 90°-Drehung des Fixierelementes erforderlich ist, erfolgt die Fixierung gegenüber einer Schraubfixierung besonders schnell.

Eine weitere vorteilhafte Ausgestaltung der Laufwagenanordnung sieht vor, dass das Fixierelement durch eine an der Aufnahme schwenkbar gelagerte Nase gebildet wird, die beim Einführen der Koppelstange in der ersten Bewegungsrichtung die Aufnahme durch Verschwenken freigibt und nach der Bewegung der Koppelstange in der zweiten Bewegungsrichtung die Koppelposition sichert. Dies ist möglich, wenn das Fixierelement beim Einführen der Koppelstange in die erster Bewegungsrichtung in eine Ausnehmung der Aufnahme einschwenkt und dadurch die Aufnahme für das Koppelelement freigibt. Günstig ist es dabei, wenn die Nase auf der der Koppelstange beim Einführen zugewandten Seite eine glatte Oberfläche aufweist und gerundet ist. Wenn jedoch das Koppelelement durch eine zweite Bewegungsrichtung die Koppelposition einnimmt, schwenkt die Nase in den dort in der Aufnahme frei werdenden Raum ein und verhindert dadurch eine Rückbewegung der Koppelstange aus der Koppelposition heraus. Die schwenkbar gelagerte Nase kann dabei durch Schwerkraft oder durch Vorspannung in Richtung zur Koppelstange ausschwenken. Die die Koppelstange nach dem Ausschwenken berührende Fläche kann dabei mit einer rauen Oberfläche ausgeführt werden und/oder die Nase befindet sich in einer Totpunktstellung. Somit ist die Nase gegen ein Zurückschwenken gesichert. Das Zurückschwenken der Nase aus der gesicherten Position kann durch ein Werkzeug oder durch einen nicht dargestellten, gut zugänglichen Hebel an dem Fixierelement erfolgen.

Die Laufwagenanordnung ist besonders flexibel ausgebildet, wenn sich die Formschlusselemente der Aufnahme über die gesamte Länge der Aufnahme erstrecken und sich die Formschlusselemente der Koppelstange zumindest auch über diese Länge erstrecken.

Dadurch kann ein großes Spiel in Längsrichtung der Laufwagenanordnung ausgeglichen werden, da die Koppelstange entweder ganz oder auch nur teilweise in die Aufnahme eingeführt und dann nach der zweiten Bewegungsrichtung in dieser Stellung fixiert werden kann. Da in der Koppelposition immer mehrere Formschlusselemente gekoppelt sind, ist eine sichere Übertragung von hohen Zug- und Druckkräften gewährleistet. Es ist auch möglich, dass sich die Formschlusselemente der Koppelstange über die gesamte Länge der Koppelstange erstrecken. Dies kann zumindest bei recht kurzen Koppelstangen eine Vereinfachung in der Herstellung bedeuten.

Die Erfindung lässt zahlreiche Ausführungsformen zu. Zur weiteren Verdeutlichung ihres Grundprinzips werden mehrere Varianten in den Zeichnungen dargestellt und nachfolgend beschrieben. Diese zeigen in
- Fig.1: ein Schiebeelement mit einem schiebebeweglichen Flügel,
- Fig.2: eine erfindungsgemäße Laufwagenanordnung,
- Fig.3.1 - 3.3: eine Variante der Laufwagenanordnung mit schwenkbarem Fixierelement
- Fig.4.1 - 4.4: eine Variante der Laufwagenanordnung mit drehbarem Fixierelement
- Fig.5.1 - 5.3: eine Variante der Laufwagenanordnung mit drehbarer Koppelstange

Figur 1 zeigt eine Hebe-Schiebe-Tür 2 mit einem schiebebeweglichen Flügel 5, der sich in einer geschlossenen, abgesenkten Position befindet. Über ein Betätigungselement 10 kann eine Laufwagenanordnung 1 elektrisch oder mechanisch angesteuert werden, die ein Anheben des Flügels 5 in einer Richtung senkrecht zur horizontalen Laufwagenlängsrichtung bewirkt. Nach dem Anheben des Flügels 5 kann dieser horizontal verschoben werden. Die Laufwagenanordnung 1 ist verdeckt im unteren, horizontalen Flügelholm angeordnet und besteht aus zwei Laufwagen 3, die durch eine Koppelstange 11 miteinander verbunden sind.

Figur 2 zeigt einen Teil der Laufwagenanordnung 1 aus Figur 1. Auf einer horizontalen Laufschiene 8 läuft eine Rolle 7, die an einem Tragelement 6 drehbar gelagert und gehalten ist. Das Tragelement 6 ist über ein Hebemittel 9 mit dem Lager 4 verbunden. Das Lager 4 dient zur Befestigung an dem in Figur 1 dargestellten Flügel 5 der Tür oder des Fensters und ist hier in angehobener Position relativ zum Tragelement 6 dargestellt, da es durch das Hebemittel 9 in einer Richtung senkrecht zur Laufwagenlängsrichtung und weg von der Laufschiene 8 bewegt wurde. Das Hebemittel 9 kann eine Zwangsführung sein, bestehend z.B. aus einem an dem Tragelement 6 angeordneten Bolzen, der in einer im Lager 4 angeordneten, schräg ansteigenden Kulisse geführt ist. An einem Ende des Tragelementes 6 ist eine Aufnahme 12 für die Koppelstange 11 verdeckt angeordnet. Die Aufnahme 12 weist eine Höhe H₁ auf, die zumindest um die Höhe des Formschlusselementes 23 größer ist als die Höhe H₂ der dargestellten Koppelstange 11. Dies ermöglicht ein Entlanggleiten der Formschlusselemente 13 der Koppelstange 11 an den Formschlusselementen 13 in der Aufnahme 12 in der ersten Bewegungsrichtung 17 der Koppelstange 11, in der sie in die Aufnahme 12 eingeführt wird. Nach der Bewegung der Koppelstange 11 in der ersten Bewegungsrichtung in die Aufnahme 12 werden die Formschlusselemente 13 durch die Bewegung der Koppelstange 11 in der zweiten Bewegungsrichtung 18 zusammengefügt. Die Formschlusselemente 13 der Aufnahme 12 und der Koppelstange 11 weisen eine gleiche Länge in Längsrichtung auf, welche der Länge der Aufnahme 12 entspricht. Es ist bei der Bewegung der Koppelstange 11 in der ersten Bewegungsrichtung nicht unbedingt erforderlich, die Koppelstange 11 bis an das Ende der Aufnahme 12 einzuführen, da die Formschlusselemente 13 an beiden Bauteilen aus einer Vielzahl von gleichartigen Zähnen bestehen.

Die Figuren 3.1 bis 3.3 zeigen eine Variante der Laufwagenanordnung 1 mit schwenkbarem Fixierelement 19 im Detail und die dafür relevanten Bauteile. Zur besseren Verdeutlichung ist der Bereich des Tragelementes 6 zum Teil geschnitten dargestellt. Die Formschlusselemente 13,23 sind bei dieser Variante vorzugsweise an der Unterseite der Aufnahme 12 und der Koppelstange 11 angeordnet. Die Koppelstange 11 ist im Querschnitt rechteckig und weist daher vier Längsflächen 16 auf. Die Aufnahme 12 ist entsprechend geformt aber weist gegenüber der Koppelstange 11 eine um die Höhe des Formschlusselementes 23 vergrößerte Höhe H₁ auf. In Figur 3.1 befindet sich die Koppelstange 11 außen vor der Aufnahme 12. Nun ist es erforderlich, die Koppelstange 11 durch die Längsbewegung in der ersten Bewegungsrichtung 17 in die Aufnahme 12 einzuführen. Das Fixierelement 19 wird durch eine schwenkbar gelagerte Nase 22 an der Oberseite der Aufnahme 12 gebildet. Die Figur 3.2 zeigt die Variante während des Einführens der Koppelstange 11 in die Aufnahme 12, wobei die Koppelstange 11 gerade die in die Aufnahme 12 hineinragende Nase 22 des Fixierelementes 19 entgegen einer nicht dargestellten Vorspannkraft und/oder der Schwerkraft verschwenkt. Für die Nase 22 ist zum vollständigen Einschwenken eine Ausnehmung in der Aufnahme 12 vorgesehen. Dadurch kann die Koppelstange 11 problemlos in die Aufnahme 12 eingeführt werden. Figur 3.3 zeigt die Variante in der gesicherten Koppelposition, in der die Koppelstange 11 in diesem Fall durch die Schwerkraft fast selbstständig in die zweite Bewegungsrichtung bewegt wurde und für den Formschluss mit der Aufnahme 12 durch die Formschlusselemente 13, 23 gesorgt hat. Die Nase 22 des Fixierelementes 19 ist dadurch zeitgleich in Richtung zur Koppelstange 11 zurückgeschwenkt und hat sich gegen diese gestellt und befindet sich in einer Totpunktstellung. Somit ist die Koppelposition ausreichend gesichert. Das Verschwenken des Fixierelementes 19 mit der Nase 22 kann hierbei allein durch die Schwerkraft oder zusätzlich durch eine Vorspannung erfolgen, die die Nase 22 in Richtung zur Öffnung der Aufnahme 12 bewegt.

Die Figuren 4.1 bis 4.4 zeigen eine Variante der Laufwagenanordnung 1 mit einem drehbaren, bolzenartigen Fixierelement 19 im Detail und die dafür relevanten Bauteile. Zur besseren Verdeutlichung ist der Bereich des Tragelementes 6 zum Teil geschnitten dargestellt. Die Formschlusselemente 13,23 sind bei dieser Variante vorzugsweise an der Oberseite der Aufnahme 12 und der Koppelstange 11 angeordnet, so kann das Fixierelement 19 von der Unterseite des Tragelementes 6 betätigt werden. Die Koppelstange 11 ist im Querschnitt rechteckig und weist daher vier Längsflächen 16 auf. Die Aufnahme 12 ist entsprechend geformt aber weist gegenüber der Koppelstange 11 eine um die Höhe des Formschlusselementes 23 vergrößerte Höhe H₁ auf. In Figur 4.1 befindet sich die Koppelstange 11 außen vor der Aufnahme 12. Nun ist es erforderlich die Koppelstange 11 durch die Längsbewegung in der ersten Bewegungsrichtung 17 in die Aufnahme 12 einzuführen. Das Fixierelement 19 wird durch einen Bolzen 20 gebildet, der senkrecht zur Längserstreckung in dem Tragelement 6 längsverschieblich und zumindest um 90° drehbar geführt und von der Unterseite des Tragelementes 6 zugänglich ist. Der Bolzen 20 weist an seinem Ende zumindest eine senkrecht von der Achsrichtung abstehende Haltenase 25 auf. Die Haltenase 25 hat idealerweise eine Höhe in Achsrichtung des Bolzens, die dem Spalt in der Aufnahme bei in Koppelposition befindlicher Koppelstange 11 entspricht. Figur 4.2 zeigt die Variante bei eingeführter Koppelstange 11. Durch ein Werkzeug wird nun der Bolzen 20 mit der Haltenase 25 in der zweiten Bewegungsrichtung 18 in Richtung zur Koppelstange 11 verschoben. Dies führt zu dem Ineinandergreifen der Formschlusselemente 13,23 und damit zur Koppelposition (Figur 4.3). Die Koppelposition wird nun mit Hilfe des Werkzeugs durch das Verdrehen des Bolzens 20 um etwa 90° gesichert, da nun die vom Bolzen 20 abstehende Haltenase 25 in dem Spalt der Aufnahme 12 verschwenkt wird und in verschwenkter Position auf einer Innenwandung des Tragelementes 6 aufliegt (Figur 4.4).

Die Figuren 5.1 bis 5.3 zeigen eine Variante der Laufwagenanordnung 1 mit drehbarer Koppelstange 11 im Detail und die dafür relevanten Bauteile. Zur besseren Verdeutlichung ist der Bereich des Tragelementes 6 zum Teil geschnitten dargestellt. Die Formschlusselemente 13,23 sind bei dieser Variante an der Oberseite angeordnet dargestellt, sie können aber auch auf einer anderen Seite der Aufnahme 12 und der Koppelstange 11 angeordnet sein. Die Koppelstange 11 ist im Querschnitt rund mit zumindest einer Abflachung. Die Aufnahme 12 ist entsprechend geformt, wobei die in die Aufnahme weisenden freien Enden des Formschlusselementes 23 der Aufnahme 12 die Abflachung bilden. In Figur 5.1 befindet sich die Koppelstange 11 außen vor der Aufnahme 12. Nun ist es erforderlich die Koppelstange 11 durch die Längsbewegung in der ersten Bewegungsrichtung 17 in die Aufnahme 12 einzuführen. Die Koppelstange 11 muss dabei so positioniert werden, dass die Flachseite in Richtung zu den die Abflachung bildenden Formschlusselementen 23 der Aufnahme 12 ausgerichtet ist. Das Formschlusselement 23 der Aufnahme 12 ist jedoch auf dem Grund rund, mit dem Durchmesser des Querschnittes der Aufnahme 12 ausgebildet. An der Koppelstange 11 befindet sich das Formschlusselement 13 nun etwa 90° versetzt zu dem Formschlusselement 23 der Aufnahme 12 auf einer Rundfläche. Die Figur 5.2 zeigt die Variante nach dem Einführen der Koppelstange 11 in die Aufnahme 12. In der Figur 5.3 ist die Koppelstange 11 als zweite Bewegungsrichtung 18 um etwa 90° gedreht, so dass die zuvor versetzten Formschlusselemente 13,23 nun in Eingriff sind. Bei als leichte Presspassung ausgelegten Formschlusselementen 13,23 ist bei dieser Variante keine zusätzliche Fixiereinrichtung erforderlich, da sich die Formschlusselemente 13,23 durch Reibschluss selber sichern. Bei zwei parallelen Abflachungen im Querschnitt der Koppelstange 11 kann zum Verdrehen in der zweiten Bewegungsrichtung 18 ein nicht dargestellter Maulschlüssel zum Einsatz kommen.

## Patentansprüche

1. Laufwagenanordnung (1) eines Beschlages für Hebe-Schiebe-Türen oder -Fenster (2), mit mindestens zwei Laufwagen (3), die jeweils mindestens ein Lager (4) zur Befestigung an einem Flügel (5) der Tür oder des Fensters (2) sowie wenigstens ein Tragelement (6) mit Rollen (7) für eine Laufschiene (8) aufweisen, welches mit dem Lager (4) über Hebemittel (9) verbunden ist, die bei einer Verschiebung des Tragelementes (6) in Laufwagenlängsrichtung durch ein Betätigungselement (10) ein Anheben des Lagers (4) relativ zum Tragelement (6) in einer Richtung senkrecht zur Laufwagenlängsrichtung bewirken, und mit wenigstens einer die Tragelemente (6) der wenigstens zwei Laufwagen (3) miteinander verbindenden Koppelstange (11) sowie an zumindest einem Ende jedes Tragelementes (6) in Längsrichtung ausgerichtete Aufnahmen (12) zum Einführen der Koppelstange (11), **dadurch gekennzeichnet, dass** die Koppelstange (11) und das Tragelement (6) durch Formschlusselemente (13, 23) miteinander koppelbar sind, wobei die Einführung der Koppelstange (11) in eine erste Bewegungsrichtung (17) in Längsrichtung des Tragelementes (6) erfolgt und die Aufnahme (12) in dem Tragelement (6) im Querschnitt umfänglich geschlossen ist und in Richtung senkrecht zu der Formschlussfläche des Formschlusselementes (23) eine um die Höhe des Formschlusselementes (23) größere Höhe (H₁) aufweist als die entsprechende Höhe (H₂) der Koppelstange (11) bei der Bewegung in der ersten Bewegungsrichtung (17) in die Aufnahme (12), wobei die Formschlusselemente (13,23) aus zumindest an den Enden einer Längsfläche (16) der Koppelstange (11) eingearbeiteten zumindest eine Querverzahnung (14) und eine aufnahmeseitige Gegenverzahnung (15) bestehen und die Formschlusselemente (13,23) an der Längsfläche (16) der Koppelstange (11) und in der Aufnahme (12) des Tragelementes (6) korrespondierend angeordnet sind und das Formschlusselement (13) die Koppelstange (11) in der Aufnahme (12) durch eine zweite Bewegungsrichtung (18) der Koppelstange (11) in das aufnahmeseitige Formschlusselement (23) eindringen kann und eine Koppelposition einnimmt, wobei das koppelstangenseitige Formschlusselement (13) durch ein Fixierelement (19) in dem aufnahmeseitigen Formschlusselement (23) gehalten wird.

2. Laufwagenanordnung (1) nach Anspruch 1, **dadurch gekennzeichnet, dass** die zweite Bewegungsrichtung (18) der Koppelstange (11) eine Bewegung in der Aufnahme (12) senkrecht zur ersten Bewegungsrichtung (17) in Richtung zum aufnahmeseitigen Formschlusselement (23) ist.

3. Laufwagenanordnung (1) nach Anspruch 1, **dadurch gekennzeichnet, dass** die zweite Bewegungsrichtung (18) der Koppelstange (11) eine Drehbewegung in der Aufnahme (12) um etwa 90° ist.

4. Laufwagenanordnung (1) nach Anspruch 2, **dadurch gekennzeichnet, dass** das Fixierelement (19) an dem Tragelement (6) entgegen der Seite des Formschlusselementes (23) der Aufnahme (12) angeordnet ist und sich in die Aufnahme (12) hinein bewegen kann.

5. Laufwagenanordnung (1) nach Anspruch 4, **dadurch gekennzeichnet, dass** das Fixierelement (19) durch einen Bolzen (20) gebildet wird, der zumindest eine senkrecht von der Achsrichtung abstehende Haltenase (25) aufweist und in Richtung zur Aufnahme (12) längsverschieblich angeordnet ist, wobei die Haltenase (25) zur Sicherung der Koppelstange (11) in der Koppelposition in tragelementseitige Bolzenausnehmungen (24) eingedreht werden kann.

6. Laufwagenanordnung (1) nach Anspruch 4, **dadurch gekennzeichnet, dass** das Fixierelement (19) durch eine an der Aufnahme (12) schwenkbar gelagerte Nase (22) gebildet wird, die beim Einführen der Koppelstange (11) in der ersten Bewegungsrichtung (17) die Aufnahme (12) durch Verschwenken freigibt und nach der Bewegung der Koppelstange (11) in der zweiten Bewegungsrichtung (18) die Koppelposition sichert.

7. Laufwagenanordnung (1) nach einem der vorherigen Ansprüche, **dadurch gekennzeichnet, dass** sich die Formschlusselemente (23) der Aufnahme (12) über die gesamte Länge der Aufnahme (12) erstrecken und sich die Formschlusselemente (13) der Koppelstange (11) zumindest auch über diese Länge erstrecken.

## Claims

1. A carriage assembly (1) of a fitting for lifting and sliding doors or windows (2), having at least two carriages (3), which in each case have at least one bearing (4) for attachment to a casement (5) of the door or the window (2) as well as at least one support element (6) with rollers (7) for a running rail (8), which is connected with the bearing (4) via lifting means (9), which when the support element (6) is displaced in the carriage longitudinal direction by an actuating element (10) causes a lifting of the bearing (4) relative to the support element (6) in a direction perpendicular to the carriage longitudinal direction, and having at least one coupling rod (11) connecting the support elements (6) of the at least two carriages (3) with one another as well as receptacles (12) aligned to at least one end of each support element (6) in the longitudinal direction for introducing the coupling rod (11), **characterized in that** the coupling rod (11) and the support element (6) can be coupled with one another by positive-locking elements (13, 23), wherein the introduction of the coupling rod (11) into a first direction of movement (17) occurs in the longitudinal direction of the support element (6) and the receptacle (12) in the support element (6) is entirely closed in the cross section and in the direction perpendicular to the positive-locking surface of the positive-locking element (23) has a greater height (H₁) by the height of the positive-locking element (23) than the corresponding height (H₂) of the coupling rod (11) during the movement in the first direction of movement (17) into the receptacle (12), wherein the positive-locking elements (13, 23) consist of at least one transverse toothing (14) and a receptacle-side counter-toothing (15) incorporated at least on the ends of a longitudinal surface (16) of the coupling rod (11) and the positive-locking elements (13, 23) are correspondingly arranged on the longitudinal surface (16) of the coupling rod (11) and in the receptacle (12) of the support element (6) and the positive-locking element (13) can penetrate the coupling rod (11) in the receptacle (12) by a second direction of movement (18) of the coupling rod (11) into the receptacle-side positive-locking element (23) and take up a coupling position, wherein the coupling rod-side positive-locking element (13) is held by a fixing element (19) in the receptacle-side positive-locking element (23).

2. A carriage assembly (1) according to Claim 1, **characterized in that** the second direction of movement (18) of the coupling rod (11) is a movement in the receptacle (12) perpendicular to the first direction of movement (17) in the direction towards the receptacle-side positive-locking element (23).

3. A carriage assembly (1) according to Claim 1, **characterized in that** the second direction of movement (18) of the coupling rod (11) is a rotational movement in the receptacle (12) by approximately 90°.

4. A carriage assembly (1) according to Claim 2 **characterized in that** the fixing element (19) is arranged on the support element (6) opposite to the side of the positive-locking element (23) of the receptacle (12) and can be moved into the receptacle (12).

5. A carriage assembly (1) according to Claim 4, **characterized in that** the fixing element (19) is formed by a bolt (20), which has at least one retaining lug (25) projecting perpendicularly from the axial direction and is arranged longitudinally displaceably in the direction towards the receptacle (12), wherein the retaining lug (25) can be screwed in support element-side bolt recesses (24) in order to secure the coupling rod (11) in the coupling position.

6. A carriage assembly (1) according to Claim 4, **characterized in that** the fixing element (19) is formed by a lug (22) mounted pivotably on the receptacle (12), which when the coupling rod (11) is introduced in the first direction of movement (17) releases the receptacle (12) by pivoting and after the movement of the coupling rod (11) in the second direction of movement (18) secures the coupling position.

7. A carriage assembly (1) according to any one of the preceding claims, **characterized in that** the positive-locking elements (23) of the receptacle (12) extend over the entire length of the receptacle (12) and the positive-locking element (13) of the coupling rod (11) also extend at least over this length.

## Revendications

1. Dispositif à chariots (1) d'une ferrure pour des portes ou des fenêtres levantes-coulissantes (2) avec au moins deux chariots (3), qui comprennent chacun au moins un palier (4) destiné à être fixé à un battant (5) de la porte ou de la fenêtre (2) ainsi qu'au moins un élément porteur (6), avec des rouleaux (7) pour un rail (8), qui est relié au palier (4) par l'intermédiaire de moyens de levier (9), qui provoquent, lors d'un déplacement de l'élément porteur (6) dans la direction longitudinale des chariots grâce à un élément d'actionnement (10), un soulèvement du palier (4) par rapport à l'élément porteur (6) dans une direction perpendiculaire à une tige de couplage (11) reliant entre eux les éléments porteurs (6) des au moins deux chariots (3), ainsi que des logements (12), orientés dans la direction longitudinale, au niveau d'au moins une extrémité de chaque élément porteur (6) pour l'introduction de la tige de couplage (11), **caractérisé en ce que** la tige de couplage (11) et l'élément porteur (6) peuvent être couplés à l'aide d'éléments à complémentarité de forme (13, 23), l'introduction de la tige de couplage (11) ayant lieu, dans une première direction de déplacement (17), dans la direction longitudinale de l'élément porteur (6) et le logement (12) dans l'élément porteur (6) présentant une section fermée sur la circonférence et présentant, dans une direction perpendiculaire à la surface de complémentarité de forme de l'élément de complémentarité de forme (23), une hauteur (H1) supérieure, de la hauteur de l'élément à complémentarité de forme (23), à la hauteur (H2) correspondante de la tige de couplage (11) lors du déplacement dans la première direction de déplacement (17) vers le logement (12), les éléments à complémentarité de forme (13, 23) étant constitués d'au moins une denture transversale (14) et d'une contre-denture (15), côté logement, réalisées au moins au niveau des extrémités d'une surface longitudinale (16) de la tige de couplage (11) et les éléments à complémentarité de forme (13, 23) étant disposés sur la surface longitudinale (16) de la tige de couplage (11) et dans le logement (12) de l'élément porteur (6) de manière correspondante et l'élément à complémentarité de forme (13) pouvant introduire la tige de couplage (11) du logement (12), grâce à une deuxième direction de déplacement (18) de la tige de couplage (11), vers l'élément à complémentarité de forme (23) côté logement et adoptant une position de couplage, l'élément à complémentarité de forme (13) côté tige de couplage étant maintenu par un élément de fixation (19) dans l'élément à complémentarité de forme (23) côté logement.

2. Dispositif à chariots (1) selon la revendication 1, **caractérisé en ce que** la deuxième direction de déplacement (18) de la tige de couplage (11) est un déplacement dans le logement (12) perpendiculairement à la première direction de déplacement (17) en direction de l'élément à complémentarité de forme (23) côté logement.

3. Dispositif à chariots (1) selon la revendication 1, **caractérisé en ce que** la deuxième direction de déplacement (18) de la tige de couplage (11) est un mouvement de rotation dans le logement (12) d'environ 90°.

4. Dispositif à chariots (1) selon la revendication 2, **caractérisé en ce que** l'élément de fixation (19) est disposé sur l'élément porteur (6) à l'opposé du côté de l'élément à complémentarité de forme (23) du logement (12) et peut se déplacer vers l'intérieur du logement (12).

5. Dispositif à chariots (1) selon la revendication 4, **caractérisé en ce que** l'élément de fixation (19) est constitué d'une tige (20) qui comprend au moins un embout de maintien (25) s'étendant à partir de la direction axiale, et qui est disposé de manière coulissante longitudinalement en direction du logement (12), l'embout de maintien (25) pouvant être tourné, pour la sécurisation de la tige de couplage (11) dans la position de couplage, dans des évidements de tige (24) côté élément porteur.

6. Dispositif à chariots (1) selon la revendication 4, **caractérisé en ce que** l'élément de fixation (19) est constitué d'un embout (22) logé de manière pivotante au niveau du logement (12), qui libère le logement (12) lors de l'introduction de la tige de couplage (11) dans la première direction de déplacement (17) par pivotement et qui sécurise la position de couple après le déplacement de la tige de couplage (11) dans la deuxième direction de déplacement (18).

7. Dispositif à chariots (1) selon l'une des revendications précédentes, **caractérisé en ce que** les éléments à complémentarité de forme (23) du logement (12) s'étendent sur toute la longueur du logement (12) et les éléments à complémentarité de forme (13) de la tige de couplage (11) s'étendent également au moins sur cette longueur.
